# EUROPÄISCHE PATENTSCHRIFT

(11) **EP 1 362 740 B1**
(45) Veröffentlichungstag und Bekanntmachung des Hinweises auf die Patenterteilung: **25.02.2009**
(21) Anmeldenummer: 03101294.1
(22) Anmeldetag: 09.05.2003
(51) Int. Cl.: B60Q 1/00, F21V 7/00, F21V 7/06, F21Y 101/02

(54) **Fahrzeugleuchte**
Vehicle lamp
Feu de véhicule

(30) Priorität: 16.05.2002 DE 10221683
(43) Veröffentlichungstag der Anmeldung: 19.11.2003
(73) Patentinhaber: Hella KGaA Hueck & Co., 59552 Lippstadt (DE)
(72) Erfinder: Dünschede, Elmar, Mentone, Vic. 3194 (AU)
(74) Vertreter: Ostermann, Thomas

(56) Entgegenhaltungen:
- EP-A2- 1 026 032
- EP-A2- 1 077 344
- EP-A2- 1 148 291
- DE-U1- 20 102 587
- GB-A- 2 069 124

## Beschreibung

Die Erfindung betrifft eine Fahrzeugleuchte nach dem Oberbegriff des Patentanspruchs 1.

Fahrzeugleuchten, insbesondere für Kraftfahrzeuge, werden zunehmend in gehäusten Systemen untergebracht, die glasklare oder in Teilen klare, d.h. optisch inaktive Abdeckscheiben, bzw. Lichtaustrittsflächen aufweisen. Dabei stellt sich die Forderung eine je nach Anwendung gewünschte und den gesetzlichen Bestimmungen genügende Lichtverteilung zu erzeugen und diese mit einem modernen Leuchtendesign, dass z. B. die technischen Strukturen der Leuchte durch die Abdeckscheibe oder Lichtaustrittsscheibe erkennen lässt, zu verbinden.

Weiterhin wird in den neuesten Entwicklungen die Verwendung einer Vielzahl von miniaturisierten Lichtquellen in Verbindung mit einem Reflektorensemble, insbesondere für Heck- oder Bremsleuchten vorgeschlagen. Beispielsweise sind die Lichtquellen zeilenförmig angeordnet, wobei sie jeweils im Brennpunkt eines ihnen zugehörigen paraboloidförmigen Reflektorabschnitts stehen. Dadurch erzeugen sie jeweils ein näherungsweise parallel abgestrahltes Lichtbündel im Kernbereich des jeweiligen Reflektors. Wichtig ist dabei eine möglichst homogene, d.h. für den entgegen der Abstrahlungsrichtung schauenden Beobachter strukturlose Abstrahlung. Dazu ist es notwendig, eine möglichst effektive Streuung der Abstrahlung des gesamten Ensembles in Verbindung mit der gewünschten und je nach Verwendung erforderlichen Lichtverteilung zu erreichen.

Weiterhin wird meist eine kompakte Bauform der Fahrzeugleuchten verlangt, die sich an konstruktive und designbedingte Vorgaben anpassen muss. Häufig ist es aufgrund einer vorgegeben Geometrie der Anordnung der Reflektoren in der Leuchte jedoch nicht ohne Weiteres möglich, die gewünschte Lichtverteilung zu erzeugen. Dies führt zu Einschränkungen bei der lichttechnischen Effizienz, d.h. bzgl. des Wirkungsgrades der verwendeten optischen Bauteile und / oder der Homogenität der Abstrahlung. Insbesondere werden die zur Verfügung stehenden Reflektorflächen bzw. Reflektorabschnitte der den Lichtquellen zugehörigen Reflektoren, vor allem in den Reflektorrandbereichen, bisher nicht optimal ausgenutzt. Ein hohe lichttechnische Effizienz ist aber für einen zukünftigen, aus technischer und wirtschaftlicher Sicht sinnvollen Einsatz derartiger Leuchten ausschlaggebend..

Aus der DE 200 04 188 U1 ist eine Fahrzeugleuchte bekannt, bei der wenigstens eine Lichtquelle zu einem Reflektor so angeordnet ist, dass eine Lichtquellenzentralachse der Lichtquelle zu einer Hauptabstrahlrichtung des Reflektors nicht parallel verläuft. Insbesondere kann eine Leuchtdiode seitlich von einem teilparabolischen Reflektor so angeordnet sein, dass die zentrale Achse des von ihr emittierten Lichtbündels der Hauptabstrahlrichtung des Reflektors schräg entgegengerichtet ist. Dadurch werden die Nachteile unzureichender Parallelität der Abstrahlung und bzgl. der Ausnutzung der Reflektorfläche vermindert, im Vergleich zu einer Anordnung, bei der die zentralen Achsen von Lichtquelle und Reflektor zusammenfallen, wodurch ein Teil des Lichtes direkt aus diesem austritt und dadurch nicht parallelisiert wird und nicht in Wechselwirkung mit der Reflektoroberfläche tritt. Durch die geneigte Anordnung der Lichtquellen zu den Reflektoren trifft hingegen der größte Teil des von einer Lichtquelle abgestrahlten Licht auf den ihr zugehörigen Reflektor und wird von diesem als homogenes, im Falle dass die Lichtquelle im Brennpunkt eines parabolischen Reflektors stehen, näherungsweise paralleles Lichtbündel abgegeben. Insbesondere können die Reflektoren so ausgelegt sein, dass die Raumwinkelbereiche, in welche die einzelnen Reflektoren das Licht der zugehörigen Lichtquelle reflektieren einander zumindest teilweise überlappen. Dadurch kann durch Überlagerung der abgestrahlten Lichtbündel die Homogenität der Abstrahlung in den Randbereichen verbessert werden.

Nachteilig wirkt sich bei der bekannten Leuchte aus, dass sich die abgestrahlten Lichtbündel durch die sich überlappenden Raumwinkelbereiche erst in einigem Abstand von den Reflektoren genügend überlappen, so dass die Streuwirkung, insbesondere im Nahbereich nicht optimiert ist. Weiterhin ist die Ausnutzung der zur Verfügung stehenden Reflektorflächen und damit die lichttechnische Effizienz der Leuchte nicht optimiert.

Aus der EP 1 148 291 A2 ist eine Fahrzeugleuchte mit einer Mehrzahl von Lichtquellen und einer Mehrzahl von Reflektoren bekannt. Die Lichtquellen sind als Leuchtdioden auf einer gemeinsamen Trägerplatte angeordnet. Die Reflektoren sind geneigt zu der Erstreckungsebene der Lichtquellen angeordnet, so dass das auf die Reflektoren einfallende Licht unter einem Umlenkwinkel in Richtung einer Hauptabstrahlrichtung reflektiert wird. Die Nutzung der Reflexionsfläche von mehreren benachbarten Reflektoren zur Reflexion des Lichtes einer einzigen Lichtquelle ist nicht vorgesehen.

Aus der DE 201 02 587 U1 ist eine Fahrzeugleuchte mit einer Mehrzahl von Lichtquellen und einer Mehrzahl von Reflektoren bekannt, wobei das von den Lichtquellen abgestrahlte Licht unter einem Umlenkwinkel in Richtung einer Hauptabstrahlrichtung von den jeweiligen Reflektoren reflektiert wird. Die Reflektoren sind teilparabolisch ausgebildet, wobei jeder Lichtquelle ein Reflektor zugeordnet ist. Die Nutzung der Reflexionsfläche von mehreren benachbarten Reflektoren zur Reflexion des Lichtes einer einzigen Lichtquelle ist nicht vorgesehen.

Aufgabe der vorliegenden Erfindung ist es daher, eine den modernen Designanforderungen genügende Fahrzeugleuchte mit einer Mehrzahl von Lichtquellen und Reflektoren vorzuschlagen, bei der eine wählbare, den gesetzlichen Anforderungen entsprechende Lichtverteilung mit einer verbesserten lichttechnischen Effizienz realisiert wird.

Zur Lösung dieser Aufgabe weist die Erfindung die Merkmale des Anspruches 1 auf.

Dadurch, dass den Lichtquellen zusätzlich zu den ihnen jeweils zugeordneten Hauptreflektoren noch die benachbarten Nebenreflektoren zugeordnet sind, werden diese jeweils unmittelbar benachbarten Reflektoren (außer am Rand des Reflektorensembles hat jede Lichtquelle einen rechtsseitig und einen linksseitig zugeordneten unmittelbaren Nachbarreflektor) mit benutzt, um die erforderliche Lichtverteilung zu erzeugen. Dazu ist das Reflektorensemble geometrisch so gestaltet, bzw. angeordnet, dass die Nachbar- bzw. Nebenreflektoren mitbeleuchtet werden. Jede Lichtquelle benutzt damit die Nachbarreflektoren als Außenbereiche der gesetzlichen Lichtverteilung. Dies führt zu einer weitaus größeren Streubreite jeder einzelnen Lichtquelle im Vergleich zu der Beleuchtung jeweils nur eines Reflektors. Die Streuung in den überlappenden Bereichen überlagert sich, so dass sich dort das Streuverhalten addiert. Die Streuung ist über den gesamten Abstrahlungsbereich, d.h. zusammengenommen im Nahfeld und im Fernfeld effektiver. Die daraus sich ergebende lichttechnische Effizienz ist insgesamt erheblich größer im Vergleich zur Summe der Effizienz von Einzelreflektoren mit jeweils einer Lichtquelle.

Gemäß einer bevorzugten Ausführungsform der Erfindung sind die Lichtquellen als Leuchtdioden ausgebildet sind.

Leuchtdioden eignen sich besonders für den Einsatz in der Fahrzeugleuchte. Sie sind klein, kostengünstig und sparsam im Energieverbrauch. Zudem stehen sie in wählbaren Abstrahlungsfarben, z.B. in Rot zur Verwendung als Bremslicht, zur Verfügung. Sie erfüllen daher besonders die Anforderungen, bzgl. einer kompakten Bauform in Verbindung mit einem modernen Leuchtendesign und einem günstigen Energieverbrauch.

Nach einer weiteren bevorzugten Ausführungsform der Erfindung sind die Reflektoren einstückig miteinander verbunden und die Lichtquellen auf einer gemeinsamen Trägerplatte angeordnet.

Dadurch, dass die Reflektoren einstückig miteinander verbunden sind und die Lichtquellen auf einer gemeinsamen Trägerplatte angeordnet sind, lässt sich eine besonders kompakte Bauform auf konstruktiv einfache und kostengünstige Weise verwirklichen.

Gemäß einer weiteren bevorzugten Ausführungsform der Erfindung sind die Reflektoren zumindest in Teilen paraboloidförmig ausgebildet.

Dadurch, dass die Reflektoren paraboloidförmig ausgebildet sind, lässt sich auf einfache Weise eine in Richtung einer Lichtaustrittsfläche gebündelte Abstrahlung erreichen.

Nach einer weiteren bevorzugten Ausführungsform der Erfindung sind die Lichtquellen jeweils im Brennpunkt des zugehörigen Hauptreflektors positioniert.

Durch die Anordnung der Lichtquellen im Brennpunkt ihres jeweils zugehörigen Hauptreflektors wird, in Verbindung mit der paraboloidförmigen Reflektorausführung, das abgestrahlte Lichtbündel nahezu perfekt parallelisiert. Dadurch lässt sich die Lichtbündelung weiter verbessern. Ein paralleles Strahlenbündel ist zudem vorteilhaft, um gezielte Abstrahlungseffekte im Zusammenspiel mit ggf. nachgeordneten optisch wirksamen Elementen zu erzielen. Dadurch werden die Einsatzmöglichkeiten dieser Fahrzeugleuchtengattung erweitert.

Gemäß einer weiteren bevorzugten Ausführungsform der Erfindung beträgt der Umlenkwinkel der Strahlung zwischen den optischen Achsen der Lichtquellen und den Hauptabstrahlungsrichtungen der Reflektoren 90°.

Durch die 90° Ausrichtung ergibt sich ein besonders einfacher Aufbau der Leuchte. Diese Ausrichtung lässt sich zudem vorteilhaft in eine besonders kompakte Bauform integrieren.

Nach einer weiteren bevorzugten Ausführungsform der Erfindung weisen die Reflektoren optisch wirksame Elemente auf, mit Hilfe derer eine vorgegebene Lichtverteilung der reflektierten Strahlung der, von den im Brennpunkt der zugehörigen Hauptreflektoren befindlichen Lichtquellen, auf die Hauptreflektoren sowie auf die Nebenreflektoren auftreffenden Strahlung erzeugt wird. Die optisch wirksamen Elemente können als eine facettenartige Oberflächenstruktur ausgebildet sein. Sie können auch als eine prismenartige Oberflächenstruktur ausgebildet sein.

Die optisch wirksamen Elemente sorgen direkt auf der Reflektoroberfläche für die erforderliche, bzw. gewünschte Lichtverteilung. Dadurch sind keine zwischen Reflektor und einer Lichtaustrittfläche anzuordnenden, zusätzlichen Streuscheiben oder dergleichen notwendig. Die optisch wirksamen Elemente in den Randbereichen der Reflektoren können unterschiedlich von den optisch wirksamen Elementen in den zwischen den Randbereichen liegenden Kernbereichen ausgestaltet sein, um die überlappende Ausleuchtung durch die Lichtquellen, die einerseits im Brennpunkt ihrer zugehörigen Leuchte positioniert sind, andererseits aber auch ihre Nachbarreflektoren beleuchten, gegenüber denen sie nicht im Brennpunkt stehen, so zu berücksichtigen, dass eine weitgehend gerichtete, gleichmäßige Abstrahlung über die einzelnen Reflektorenbegrenzungen hinaus erzeugt wird.

Gemäß einer weiteren bevorzugten Ausführungsform der Erfindung verlaufen die Hauptabstrahlrichtungen der Reflektoren etwa parallel zueinander.

Durch die Parallelität der Hauptabstrahlrichtungen ergibt sich eine besonders gleichmäßiges und einheitliches Abstrahlungsbild des Leuchtenensembles.

Nach einer weiteren bevorzugten Ausführungsform der Erfindung sind den Lichtquellen optische Mittel zur Erzeugung einer vorgegebenen Abstrahlcharakteristik nachgelagert.

Durch zusätzliche optische Mittel, beispielsweise optische Linsen, können bestimmte Abstrahlungscharakteristiken der Leuchten, wie eine hohe Divergenz eingestellt werden. Dadurch erhält man einen erweiterten Spielraum bei der Anordnung und Gestaltung des Reflektorenensembles, insbesondere, um bei einem weitestgehend vorgegebenen Leuchtendesign in kompakter Bauform die jeweilige Beleuchtung von Hauptreflektoren unter Mitbenutzung der Nebenreflektoren zu realisieren oder auch die Anzahl und Größe von Lichtquellen und Reflektoren zu variieren.

Weitere Einzelheiten der Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Figur 1:: Eine schematische perspektivische Draufsicht eines Reflektor - Lichtquellen - Ensembles und
- Figur 2:: eine Seitenansicht im Schnitt eines teilparaboloidförmigen Reflektors mit einer Lichtquelle.

Eine Fahrzeugleuchte 1 besteht im Wesentlichen aus einer Mehrzahl von Lichtquellen 2 und einer Mehrzahl von den Lichtquellen 2 zugeordneten Reflektoren 3.

Die Lichtquellen 2 sind vorteilhaft als Leuchtdioden ausgebildet. Die Leuchtdioden 2 sitzen jeweils auf einem Diodensockel 4, in den die elektrischen Anschlüsse integriert sind. Die Leuchtdioden 2 sind vorteilhaft auf einer (nicht dargestellten) gemeinsamen Trägerplatte auf im Prinzip bekannte Weise montiert. Die Lichtquellen 2 sind mit ihren optischen Achsen 11 in einem als ein rechter Winkel ausgerichteten Umlenkwinkel 5 zu einer Hauptabstrahlrichtung 6 der Reflektoren 3 angeordnet. Die Reflektoren 3 weisen eine teilparaboloidförmige Reflektorfläche 7 auf. Die Lichtquellen 2 sind jeweils in den Brennpunkten 8 ihrer ihnen zugeordneten Hauptreflektoren 3 positioniert, so dass näherungsweise alle den Hauptreflektor 3 treffenden Lichtstrahlen 9, von der Hauptreflektoroberfläche 7 als parallel ausgerichtete Lichtstrahlen 9' in die Hauptabstrahlrichtung 6 reflektiert werden (bei Vernachlässigung von Abbildungsfehlern wie sphärischer Aberration). In vereinfachender Weise ist in Fig. 2 ein derart erzeugtes Lichtbündel 10 dargestellt. Vorteilhaft ist die Reflektoroberfläche 7 mit (nicht dargestellten) optisch wirksamen Elementen, beispielsweise einer Prismenstruktur ausgestaltet, so dass das Lichtbündel 10 tatsächlich eine um die Hauptabstrahlrichtung 6 entsprechend der zu erzielenden Lichtverteilung gestreute Reflektionscharakteristik aufweist.

In Fig. 1 ist eine zeilenförmige Anordnung der Lichtquellen 2 bzw. 2' und der Reflektoren 3, bzw. 3' dargestellt. Die Ansicht zeigt die Lichtquellen 2, 2' von ihrer rückwärtigen Bodenseite ihrer Sockel 4 aus. Jeder im Inneren der zeilenförmigen Anordnung liegenden Lichtquelle 2 sind außer dem ihr zugehörigen Hauptreflektor 3 zwei Nebenreflektoren 3' zugeordnet. Die jeweilige Lichtquelle 2 beleuchtet außer den ihren zugehörigen Hauptreflektor 3 noch die Nebenreflektoren 3', so dass außer einer um die Hauptabstrahlrichtung 6 verteilte Reflektion auch eine Reflektion um entsprechende Nebenabstrahlrichtungen 6' entsteht. In Fig. 1 sind beispielhaft eine Hauptabstrahlrichtung 6 sowie zwei Nebenabstrahlrichtungen 6' dargestellt. Entsprechend fungieren die benachbarten Lichtquellen 2' als Nebenlichtquellen für den Hauptreflektor 3 u.s.w.. Im Zusammenwirken mit den optisch wirksamen Elementen der Reflektoroberflächen 7, bzw. Nebenreflektoroberflächen 7' entsteht eine besonders große Streubreite jeder einzelnen Lichtquelle 2, 2' und in der Summe aller Lichtquellen 2, 2' und Reflektoren 3, 3' eine im Vergleich zur der Summe der Streuung von Lichtquelle - Reflektor - Einzelsystemen, bei denen einer Lichtquelle nur jeweils ein Reflektor zugeordnet ist, eine signifikant gesteigerte lichttechnische Effizienz der Fahrzeugleuchte 1.

### Bezugszeichenliste

- 1: Fahrzeugleuchte
- 2: Lichtquelle (Hauptlichtquelle)
- 2': Lichtquelle (Nebenlichtquelle)
- 3: Hauptreflektor
- 3': Nebenreflektor
- 4: Leuchtdiodensockel
- 5: Umlenkwinkel
- 6: Hauptabstrahlrichtung
- 6': Nebenabstrahlrichtung
- 7: Hauptreflektoroberfläche
- 8: Brennpunkt
- 9: eingestrahlter Lichtstrahl
- 9': reflektierter Lichtstrahl
- 10: abgestrahltes Lichtbündel
- 11: optische Achse

## Patentansprüche

1. Fahrzeugleuchte, im Wesentlichen bestehend aus einer Mehrzahl von Lichtquellen (2) und einer Mehrzahl von Reflektoren (3), bei der die Lichtquellen (2) eine um eine jeweilige optische Achse verteilte Abstrahlcharakteristik aufweisen, die jeweils mindestens einen zugeordneten Reflektor (3) beleuchtet, so dass das auf die Reflektoren 83) einfallende Licht unter einem Umlenkwinkel (5) in Richtung jeweils einer Hauptabstrahlrichtung (6) reflektiert wird, **dadurch gekennzeichnet, dass** die Lichtquellen (2) und die Reflektoren (3) derart ausgestaltet und angeordnet sind, dass jeweils einer Lichtquelle (2) unter Berücksichtigung ihrer Abstrahichtarakteistik außer dem ihr als ein Hauptreflektor zugeordneten Reflektor (3) mindestens ein unmittelbar benachbarter Reflektor (3') als ein Nebenreflektor zugeordnet ist, so dass die Lichtquellen (2) jeweils den ihr zugehörigen Hauptreflektor (3) zur Bildung einer um die Hauptabstrahlrichtung (6) verteilte Reflexion und, überlappend mit der Abstrahlung mindestens einer unmittelbar benachbarten Lichtquelle (2'), mindestens einen Randbereich des Nebenreflektors (3') zur Bildung einer um die Nebenabstrahlrichtung (6) verteilte Reflexion beleuchten, wobei der Nebenreflektor (3') für die benachbarte Lichtquelle (2') der ihr zugeordnete Hauptreflektor (3) zur Bildung der um die Hauplabstrahlrichung (6) verteilte Reflexion ist.

2. Fahrzeugleuchte nach Anspruch 1, **dadurch gekennzeichnet, dass** die Lichtquellen (2, 2') als Leuchtdioden ausgebildet sind.

3. Fahrzeugleuchte nach Anspruch 1 oder 2, **dadurch gekennzeichnet, dass** die Reflektoren (3, 3') einstückig miteinander verbunden sind und die Lichtquellen (2, 2') auf einer gemeinsamen Trägerplatte angeordnet sind.

4. Fahrzeugleuchte nach einem der Ansprüche 1 bis 3, **dadurch gekennzeichnet, dass** die Reflektoren (3, 3') paraboloidförmig ausgebildet sind.

5. Fahrzeugleuchte nach einem der Ansprüche 1 bis 4, **dadurch gekennzeichnet, dass** die Lichtquellen (2) jeweils im Brennpunkt (8) des zugehörigen Hauptreflektors (3) positioniert sind.

6. Fahrzeugleuchte nach einem der Ansprüche 1 bis 5, **dadurch gekennzeichnet, dass** der Umlenkwinkel (5) der Strahlung zwischen den optischen Achsen (11) der Lichtquellen (2) und den Hauptabstrahlungsrichtungen (6) der Reflektoren (3) 90° beträgt.

7. Fahrzeugleuchte nach einem der Ansprüche 1 bis 6, **dadurch gekennzeichnet, dass** die Reflektoren (3, 3') optisch wirksame Elemente aufweisen, mit Hilfe derer eine vorgegebene Lichtverteilung der reflektierten Strahlung der, von den im Brennpunkt (8) der zugehörigen Hauptreflektoren (3) befindlichen Lichtquellen (2) auf die Hauptreflektoren (3) sowie auf die Nebenreflektoren (3') auftreffenden Strahlung erzeugt wird.

8. Fahrzeugleuchte nach Anspruch 7, **dadurch gekennzeichnet, dass** die optisch wirksamen Elemente mindestens teilweise als eine facettenartige Oberflächenstruktur ausgebildet sind.

9. Fahrzeugleuchte nach Anspruch 7 oder 8, **dadurch gekennzeichnet, dass** die optisch wirksamen Elemente mindestens teilweise als eine prismenartige Oberflächenstruktur ausgebildet sind.

10. Fahrzeugleuchte nach einem der Ansprüche 7 bis 9, **dadurch gekennzeichnet, dass** die optisch wirksamen Elemente in den Randbereichen der Reflektoren unterschiedlich von den optisch wirksamen Elementen in den zwischen den Randbereichen liegenden Kernbereichen ausgestaltet sind.

11. Fahrzeugleuchte nach einem der Ansprüche 1 bis 10, **dadurch gekennzeichnet, dass** die Hauptabstrahlrichtungen (6) der Hauptreflektoren (3) etwa parallel zueinander verlaufen.

12. Fahrzeugleuchte nach einem der Ansprüche 1 bis 11, **dadurch gekennzeichnet, dass** den Lichtquellen (2, 2') optische Mittel zur Erzeugung einer vorgegebenen Abstrahlcharakteristik nachgelagert sind.

## Claims

1. Vehicle lamp substantially comprising a plurality of light sources (2) and a plurality of reflectors (3) wherein said light sources (2) are featured by a radiation characteristic distributed about an optical axis wherein each of said sources illuminates at least one associated reflector (3) such that the light incident to the reflectors (3) is in each case reflected under a given deflection angle (5) in a main beam direction (6), **characterized by** the fact that the light sources (2) and the reflectors (3) are designed and arranged in such a way that dependent on its radiation characteristic it has at least one directly adjacent reflector (3') associated with it as secondary reflector in addition to a reflector (3) that goes with it as main reflector such that each of the light sources (2) illuminates the main reflector (3) allocated to it to provide a reflection distributed about the main beam direction (6) and in overlap with the beam from at least one immediately adjacent light source (2') illuminates at least a marginal area of the secondary reflector (3') to provide a reflection that is distributed about the secondary beam direction (6) wherein the secondary reflector (3') is the main reflector (3) allocated to the adjacent light source (2') for generating the reflection distributed about main beam direction (6).

2. Vehicle lamp according to Claim 1, **characterized by** the fact that the light sources (2 2') are light emitting diodes.

3. Vehicle lamp according to Claim 1 or 2, **characterized by** the fact that the reflectors (3, 3') are interconnected to form one common unit and that the light sources (2, 2') are mounted on one common support plate.

4. Vehicle lamp according to any of the preceding Claims 1 to 3, **characterized by** the fact that the reflectors (3, 3') are of paraboloid shape.

5. Vehicle lamp according to any of the preceding Claims 1 to 4, **characterized by** the fact that the light sources (2) are each positioned in the focal point (8) of their associated main reflectors (3).

6. Vehicle lamp according to any of the preceding Claims 1 to 5, **characterized by** the fact that the beam deflection angle (5) between the optical axes (11) of the light sources (2) and the main beam directions (6) of the reflectors (3) is 90°.

7. Vehicle lamp according to any of the preceding Claims 1 to 6, **characterized by** the fact that the reflectors (3, 3') comprise optically effective elements by means of which a predetermined distribution of the light and/or the reflected radiation that impinges the main reflectors (3) and the secondary reflectors (3') from the light sources (2) disposed in the focal point (8) of the associated main reflectors (3) is ensured..

8. Vehicle lamp according to Claim 7, **characterized by** the fact that the optically effective elements are in the form of facet type surface areas in part at least.

9. Vehicle lamp according to Claim 7 or 8, **characterized by** the fact that the optically effective elements are in the form of prism type surface areas in part at least.

10. Vehicle lamp according to any of the preceding Claims 7 to 9, **characterized by** the fact that the optically effective elements in the marginal areas of the reflectors are different from those in the core regions between said marginal areas.

11. Vehicle lamp according to any of the preceding Claims 1 to 10, **characterized by** the fact that the main beam directions (6) of the main reflectors (3) extend substantially parallel to one another.

12. Vehicle lamp according to any of the preceding Claims 1 to 11, **characterized by** the fact that optical means are disposed on the downstream side of the light sources (2, 2') to establish a predetermined radiation characteristic.

## Revendications

1. Feu de véhicule automobile consistant essentiellement en plusieurs sources lumineuses (2) et en plusieurs réflecteurs (3), dans lequel les sources lumineuses (2) présentent une caractéristique de rayonnement répartie autour d'un axe optique respectif, qui éclaire respectivement au moins un réflecteur (3) associé, de sorte que la lumière tombant sur les réflecteurs (3) soit réfléchie sous un angle de déviation (5) dans une direction de rayonnement principale (6) respective,
**caractérisé en ce que** les sources lumineuses (2) et les réflecteurs (3) sont équipés et disposés de sorte qu'à chaque source lumineuse (2), compte tenu de sa caractéristique de rayonnement, au moins un réflecteur (3') directement voisin soit associé en tant que réflecteur secondaire, en plus du réflecteur (3) qui lui est attribué en tant que réflecteur principal, de manière à ce que les sources lumineuses (2) éclairent chacune le réflecteur principal (3), qui lui est associé, pour former une réflexion répartie dans la principale direction du rayonnement (6), et, en chevauchement avec le rayonnement d'au moins une source lumineuse secondaire (2') directement voisine, au moins une zone marginale du réflecteur secondaire (3') pour la formation d'une réflexion répartie dans les alentours de la direction de rayonnement secondaire (6'), le réflecteur secondaire (3') étant, pour la source lumineuse secondaire (2'), le réflecteur principal (3), qui lui est associé pour la formation de la réflexion répartie dans les alentours de la principale direction de rayonnement (6).

2. Feu de véhicule automobile selon la revendication 1, **caractérisé en ce que** les sources lumineuses (2, 2') sont réalisées en tant que diodes électroluminescentes.

3. Feu de véhicule automobile selon revendication 1 ou 2, **caractérisé en ce que** les réflecteurs (3, 3') sont reliés ensemble d'une pièce et que les sources lumineuses (2, 2') sont disposées sur une plaque de support commune.

4. Feu de véhicule automobile selon l'une des revendications 1 à 3, **caractérisée en ce que** les réflecteurs (3, 3') sont réalisés en forme de paraboloïdes.

5. Feu de véhicule automobile selon l'une des revendications 1 à 4, **caractérisée en ce que** les sources lumineuses (2) sont positionnées chacune dans le foyer (8) du réflecteur principal (3) y associé.

6. Feu de véhicule automobile selon l'une des revendications 1 à 5, **caractérisée en ce que** l'angle de déviation (5) du rayonnement entre les axes optiques (11) des sources lumineuses (2) et les principales directions de rayonnement (6) des réflecteurs (3) est de 90°.

7. Feu de véhicule automobile selon l'une des revendications 1 à 6, **caractérisée en ce que** les réflecteurs (3, 3') présentent des éléments optiquement actifs, au moyen desquels est générée une répartition de lumière prédéterminée du rayonnement réfléchi du faisceau en provenance des sources lumineuses (2), situées dans le foyer (6) des réflecteurs principaux (3) y associés, qui tombe sur les réflecteurs principaux (3) ainsi que sur les réflecteurs secondaires (3').

8. Feu de véhicule automobile selon la revendication 7, **caractérisé en ce que** les éléments optiquement actifs sont conçus, au moins partiellement, en tant que surfaces à structure facettée.

9. Feu de véhicule automobile selon revendication 7 ou 8, **caractérisée en ce que** éléments optiquement actifs sont conçus, au moins partiellement, en tant que structure superficielle en forme de prisme.

10. Feu de véhicule automobile selon l'une des revendications 7 à 9, **caractérisé en ce que** les éléments optiquement actifs dans les zones marginales des réflecteurs sont de conception différant de celle des éléments optiquement actifs dans les zones de coeur situées entre les zones marginales.

11. Feu de véhicule automobile selon l'une des revendications 1 à 10, **caractérisé en ce que** les principales directions de rayonnement (6) des réflecteurs principaux (3) s'étendent à peu près parallèlement les unes aux autres.

12. Feu de véhicule automobile selon l'une des revendications 1 à 11, **caractérisé en ce que** des moyens optiques pour la génération d'une caractéristique de rayonnement prédéterminée sont montés en aval des sources lumineuses (2, 2').
